# EUROPÄISCHE PATENTSCHRIFT

(11) **EP 3 786 552 B1**
(45) Veröffentlichungstag und Bekanntmachung des Hinweises auf die Patenterteilung: **25.09.2024**
(21) Anmeldenummer: 20191760.6
(22) Anmeldetag: 19.08.2020
(51) Int. Cl.: F25D 17/06

(54) **KÜHLGERÄT MIT ENTGEGENGESETZTER LUFTFÜHRUNG**
REFRIGERATOR WITH OPPOSING AIR FLOW
APPAREIL DE REFROIDISSEMENT POURVU DE CONDUIT D'AIR OPPOSÉ

(30) Priorität: 02.09.2019 CH 11042019
(43) Veröffentlichungstag der Anmeldung: 03.03.2021
(73) Patentinhaber: V-Zug AG, 6300 Zug (CH)
(72) Erfinder: Bachmann, Adrian, 8590 Romanshorn (CH)
(74) Vertreter: E. Blum & Co. AG

(56) Entgegenhaltungen:
- EP-A1- 2 413 074
- EP-A1- 2 782 077
- EP-A2- 2 469 203
- JP-A- H0 634 251
- SU-A1- 1 551 946

## Beschreibung

### Gebiet der Erfindung

Die Erfindung betrifft ein Kühlgerät, insbesondere einen Kühlschrank, mit einem Nutzraum, einer Wärmepumpe mit einem Verdampfer, einem Kühlluftkanal und einem ersten und einem zweiten Lüfter, um Luft im Kühlluftkanal zu fördern.

### Hintergrund

WO 02/081 987 zeigt ein Kühlgerät mit einem Kühlraum und einem Gefrierfach und zwei Lüfter, wobei der erste Lüfter unmittelbar in der Nähe des Verdampfers angeordnet ist, um die abgekühlte Luft in den Nutzraum zu fördern. Der zweite Lüfter ist im unteren Bereich des Kühlgeräts an der Rückseite des Nutzraums angeordnet, um die Zirkulation der Luft im Nutzraum zu verbessen. Dadurch kann eine gleichmässigere Temperaturverteilung innerhalb des Nutzraums gewährleistet werden.

JP 2006 300 346 zeigt ein Kühlgerät mit einer Mehrzahl von Kompartimenten und mit einem hinter den Kompartimenten angeordneten Kühlluftkanal, in welchem ein Verdampfer angeordnet ist. An sämtlichen Zugangsöffnungen, durch welche Luft aus dem Kühlluftkanal in die einzelnen Kompartimente strömt, ist ein Lüfter angeordnet. Dadurch lässt sich die Temperatur in jedem Kompartiment individuell und präzise einstellen.

In DE 20 2005 005 940 wird ein Kühlgerät mit einem einzigen Lüfter gezeigt, wobei mittels einer schiebbaren Platte die Zugangsöffnungen in den Nutzraum wahlweise geöffnet oder geschlossen werden können, um die Temperatur in den einzelnen Kompartimenten optimal einzustellen.

EP 2413074 zeigt ein Kühlgerät mit zwei Lüftern. Der erste Lüfter fördert Luft aus einem ersten Kühlfach in einen Kühlluftkanal und der zweite Lüfter fördert Luft aus dem ersten Kühlfach in ein zweites Kühlfach.

### Darstellung der Erfindung

Es stellt sich die Aufgabe, ein Kühlgerät mit einer verbesserten Luftführung bereitzustellen.

Diese Aufgabe wird durch den Gegenstand der unabhängigen Patentansprüche gelöst.

Demgemäss umfasst das Kühlgerät zumindest die folgenden Elemente:
- Einen Nutzraum: Dieser dient der Lagerung des Kühlguts. Dabei kann es sich insbesondere um Lebensmittel handeln. Es können jedoch auch andere Objekte gekühlt werden, wie z.B. Medikamente, medizinische Proben, Chemikalien usw.
- Eine Wärmepumpe mit einem Verdampfer: Beim Verdampfer kann es sich um den einzigen Verdampfer handeln, oder es kann zusätzlich noch mindestens ein zweiter Verdampfer vorgesehen sein.
- Einen Kühlluftkanal: ein Kanal, durch welchen Luft in und aus dem Nutzraum befördert wird. Innerhalb des Kühlluftkanals kann vom Benutzer kein Kühlgut angeordnet werden. Bevorzugterweise ist der Verdampfer innerhalb des Kühlluftkanals angeordnet.
- Einen ersten Lüfter und einen zweiten Lüfter, um Luft im Kühlluftkanal zu fördern.

Der erste Lüfter, der zweite Lüfter und der Kühlluftkanal sind derart angeordnet und ausgestaltet, dass der erste Lüfter und der zweite Lüfter Luft im Kühlluftkanal in entgegengesetzter Richtung fördern. Die Luft wird derart entgegengesetzt gefördert, dass die vom ersten Lüfter geförderte Luft und die vom zweiten Lüfter geförderte Luft im Kühlluftkanal frontal aufeinander prallen.

Diese Luftführung hat den Vorteil, dass die Luft innerhalb des Nutzraums möglichst gleichmässig verteilt und die Temperatur innerhalb des Nutzraums möglichst präzise gesteuert werden kann. Im Weiteren kann auch in den Lüftern die Eisbildung möglichst gut verhindert werden.

Der erste Lüfter, der zweite Lüfter und der Kühlluftkanal sind derart angeordnet, dass der erste Lüfter die Luft im Kühlluftkanal von oben nach unten und der zweite Lüfter die Luft im Kühlluftkanal von unten nach oben fördern.

Der Nutzraum umfasst ein erstes und ein zweites Fach, wobei das zweite Fach ein Kaltlagerfach ist und das zweite Fach unterhalb des ersten Faches angeordnet ist und das erste Fach und das zweite Fach durch eine horizontale Trennwand voneinander getrennt sind.

Ein "Kaltlagerfach" ist ein Fach, in welchem Temperaturen von ca. -2°C und +3°C gehalten werden. Die Trennwand kann die Fächer vollständig voneinander trennen oder auch einen Durchlass aufweisen, durch welchen Luft vom ersten Fach in das zweite Fach oder vom zweiten Fach in das erste Fach strömen kann.

Der erste Lüfter ist hinter dem ersten Fach und der zweite Lüfter hinter dem zweiten Fach angeordnet, wobei der zweite Lüfter unterhalb der horizontalen Trennwand angeordnet ist.

In einer besonderen Ausführungsform sind der erste Lüfter, der zweite Lüfter und der Kühlluftkanal derart angeordnet und ausgestaltet, dass der erste Lüfter und der zweite Lüfter die Luft im Kühlluftkanal in einem zusammenhängenden, insbesondere gerade verlaufenden, insbesondere vertikal verlaufenden, Kanalabschnitt in entgegengesetzter Richtung fördern.

Damit soll klargestellt werden, dass ein Kühlgerät mehrere Kühlluftkanäle umfassen kann, die entgegengesetzte Luftströmung allerdings in einem einzelnen zusammenhängenden Kühlluftkanal erfolgt.

Dadurch erfolgt eine zumindest geringfügige Durchmischung der vom ersten Lüfter geförderten Luft mit der vom zweiten Lüfter geförderten Luft innerhalb des Kühlluftkanals. Das Aufeinanderprallen der Luft hat eine luftleitende Wirkung und es kann insbesondere eine Durchmischung von mit dem Verdampfer gekühlter Luft und aus dem Nutzraum angesaugter Luft erreicht werden, sodass durch Steuerung des ersten und des zweiten Lüfters durch Zusammenführung von kalter, aus dem Verdampfer stammenden Luft und warmer, aus dem Nutzraum gesaugter Luft eine gezielt temperierte Luft in den Nutzraum eingeströmt werden kann.

Mit Vorteil ist der Kühlluftkanal hinter dem Nutzraum angeordnet und der Kühlluftkanal verläuft im Wesentlichen vertikal.

"hinter" ist aus der üblichen Perspektive eines Benutzers eines Kühlgeräts zu betrachten. Insbesondere bei einem Kühlschrank bildet die Türe die Frontseite. Hinter der Türe ist der Nutzraum angeordnet und hinter dem Nutzraum, insbesondere an der Rückseite des Kühlgeräts ist der Kühlluftkanal angeordnet.

Mit Vorteil sind der erste Lüfter und/oder der zweite Lüfter derart angeordnet, dass sie Luft aus dem Nutzraum saugen, und
- Luft in den Kühlluftkanal einblasen,
- Luft von vorne nach hinten fördern, und/oder
- als Axial- oder Radiallüfter ausgestaltet sind.

Das Ansaugen von Luft aus dem Nutzraum hat den Vorteil, dass die durch den Lüfter strömende Luft verhältnismässig warm ist und deshalb eine Eisbildung am Lüfter verhindert werden kann.

Insbesondere erstreckt sich der Verdampfer sowohl mindestens teilweise entlang des ersten als auch mindestens teilweise entlang des zweiten Faches.

Unmittelbar oberhalb des zweiten Lüfters kann ein Luftleitelement angeordnet sein und der erste Lüfter und der zweite Lüfter können derart angeordnet sein, dass die Luft oberhalb des Luftleitelements von hinten nach vorne strömt.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 ein Kühlgerät mit Kühlfach, Kaltlagerfach und Gefrierfach;
Fig. 2 eine schematische Skizze eines Kühlgeräts mit Luftführung in einer ersten Variante; und
Fig. 3 eine schematische Skizze eines Kühlgeräts mit Luftführung in einer zweiten Variante.

### Wege zur Ausführung der Erfindung

Fig. 1 zeigt ein Kühlgerät in Form eines Kühlschranks mit einem Gehäuse 1 und einem Nutzraum 2, welcher in ein Kühlfach 2a, in ein Kaltlagerfach 2b und in ein Gefrierfach 2c unterteilt ist.

Das Gerät kann z.B. dazu ausgestaltet sein, im Kühlfach eine Temperatur grösser 0°C und kleiner 10°C, im Kaltlagerfach eine Temperatur grösser -2°C und kleiner 3°C und im Gefrierfach eine Temperatur kleiner -18°C aufrechtzuerhalten.

In der vorliegenden Ausführung sind zwei separate Türen 3a, 3b vorgesehen, denkbar ist jedoch auch die Verwendung einer gemeinsamen Türe.

Mit Vorteil sind die drei Nutzräume 2a, 2b und 2c vertikal übereinander angeordnet.

In Fig. 2 ist ein Kühlgerät in Form eines Kühlschranks mit einem Gehäuse 1 und den zwei Fächer 2a und 2b gezeigt. Das Fach 2a ist ein Kühlfach und das Fach 2b ein Kaltlagerfach. Das Kühlfach 2a wird mittels drei Tablaren 4 in mehrere Kompartimente unterteilt. Das Kaltlagerfach 2b wird mittels Schubladen 5a und 5b in zwei Kompartimente unterteilt. Im Weiteren umfasst der Kühlschrank an der Frontseite eine Türe 3, einen ersten Lüfter 6a, einen zweiter Lüfter 6b, einen an der Rückseite des Kühlschranks entlang verlaufenden Kühlluftkanal 7 und einen Verdampfer 8, welcher im Kühlluftkanal 7 angeordnet ist.

Im Folgenden soll die Luftzirkulation innerhalb des Kühlschranks veranschaulicht werden. In der Fig. 2 wird die Strömung der Kühlluft innerhalb des Kühlschrankes mittels Pfeilen dargestellt.

Der erste Lüfter 6a ist im oberen Bereich des Kühlluftkanals 7 angeordnet. Er saugt Luft aus dem Kühlfach 2a und fördert sie im Kühlluftkanal 7 nach unten. Beim Durchströmen des Kühlluftkanals 7 wird die Luft von dem an der Rückseite des Kühlschranks angeordneten Verdampfer 8 abgekühlt. Vier schräge Pfeile 9 veranschaulichen Öffnungen an der Rückwand 10 des Kühlfaches 2a, durch welche abgekühlte Luft aus dem Kühlluftkanal 7 in die unterschiedlichen Kompartimente des Kühlfaches 2a einströmt. Weitere abgekühlte Luft strömt im Kühlluftkanal 7 nach unten in Richtung des Kaltlagerfaches 2b.

Innerhalb des Kaltlagerfaches 2b wird die Luftströmung wesentlich durch den zweiten Lüfter 6b beeinflusst. Der zweite Lüfter 6b saugt Luft aus dem Kaltlagerfach 2b von vorne nach hinten in den Kühlluftkanal 7. Das Ansaugen von Luft aus dem Kaltlagerfach 2b hat den Vorteil, dass verhältnismässig warme Luft durch den zweiten Lüfter 6b strömt und deshalb das Risiko der Eisbildung im zweiten Lüfter 6b reduziert werden kann.

Die vom zweiten Lüfter 6b in den Kühlluftkanal 7 eingeblasene, warme Luft strömt im Kühlluftkanal 7 nach oben und prallt in einer Mischzone 11 auf die von oben herabströmende, vom Verdampfer 8 abgekühlte kalte Luft. Eine Mischung aus warmer und kalter Luft strömt sodann oberhalb der oberen Schublade 5a und zwischen den beiden Schubladen 5a und 5b innerhalb des Kaltlagerfaches von hinten nach vorne. Durch Veränderung des Leistungsverhältnisses zwischen dem erste Lüfter 6a und dem zweiten Lüfter 6b kann die Temperatur und die Homogenität der Temperaturverteilung innerhalb des Kaltlagerfaches 2b gezielt gesteuert werden.

Ein Teil der innerhalb des Kaltlagerfaches 2b zirkulierenden Luft strömt an der Frontseite der Trennwand 12, welche das Kühlfach 2a und das Kaltlagerfach 2b voneinander trennt, nach oben in das Kühlfach 2a und schlussendlich zurück zum ersten Lüfter 6a.

Oberhalb des zweiten Lüfters 6b ist ein Luftleitelement 13 angeordnet, welches sicherstellt, dass die unterhalb der unteren Schublade 5b von vorne nach hinten strömende Luft durch den zweiten Lüfter 6b in den Kühlluftkanal 7 strömt. Oberhalb des Luftleitelements 13 strömt die Luft aus dem Kühlluftkanal 7 von hinten nach vorne zwischen den Schubladen 5a und 5b.

In Fig. 3 wird ein Kühlschrank gezeigt, der eine im Vergleich zu dem in Fig. 2 gezeigten Kühlschrank abweichende Luftführung aufweist. In dieser Ausführungsform findet eine geringere Durchmischung von Kühlluft aus dem Kühlfach 2a und dem Kaltlagerfach 2b statt. Die Durchmischung erfolgt aber wiederum innerhalb des Kühlluftkanals 7.

Konstruktiv liegt ein Unterschied darin, dass die Trennwand 12 innerhalb des Nutzraums bis ganz nach vorne gezogen ist und damit bündig an die Türe 3 anliegt. Bei geschlossener Türe 3 strömt somit keine Luft an der Frontseite der Trennwand 12 zwischen dem Kühlfach 2a und dem Kaltlagerfach 2b. Im Kühlfach 2a und im Kaltlagerfach 2b findet somit eine beinahe eigenständige Luftzirkulation statt. Einzig in der Mischzone 11 im Kühlluftkanal 7 prallt Luft, welche vom ersten Lüfter 6a im Kühlluftkanal 7 von oben nach unten gefördert wird, auf Luft, welche vom zweiten Lüfter 6b im Kühlluftkanal 7 von unten nach oben gefördert wird. Die Durchmischung von Luft aus dem Kühlfach 2a und dem Kaltlagerfach 2b ist dabei aber vergleichsweise gering. "Keine Luft" schliesst nicht aus, dass aufgrund von undichten Stellen geringfügig Luft strömt.

Damit die im Kaltlagerfach 2b zirkulierende Luft abgekühlt wird, ist im Vergleich zum Kühlschrank gemäss Fig. 2 der Verdampfer 8 an der Rückseite weiter nach unten gezogen. Unterhalb der unteren Schublade 5b strömt von vorne nach hinten Luft zum zweiten Lüfter 6b. Dieser bläst die Luft in den Kühlluftkanal 7, in welchem die Luft von unten nach oben strömt und zwischen der Trennwand 12 und der oberen Schublade 5a von hinten nach vorne innerhalb des Kaltlagerfaches 2b strömt, so dass der Luftkreislauf innerhalb des Kaltlagerfaches 2b geschlossen ist.

## Patentansprüche

1. Kühlgerät umfassend
- einen Nutzraum (2a, 2b) mit einem ersten Fach (2a), welches als Kühlfach ausgestaltet ist, und einem zweiten Fach (2b), welches als Kaltlagerfach ausgestaltet ist, wobei das zweite Fach (2b) unterhalb des ersten Faches (2a) angeordnet ist und das erste Fach (2a) und das zweite Fach (2b) durch eine horizontale Trennwand (12) voneinander getrennt sind,
- eine Wärmepumpe mit einem Verdampfer (8),
- einen Kühlluftkanal (7),
- einen ersten Lüfter (6a) und einen zweiten Lüfter (6b), um Luft im Kühlluftkanal (7) zu fördern, wobei der erste Lüfter (6a) hinter dem ersten Fach (2a) und der zweite Lüfter (6b) hinter dem zweiten Fach (2b) angeordnet sind, wobei der zweite Lüfter (6b) unterhalb der horizontalen Trennwand (12) angeordnet ist,
**dadurch gekennzeichnet, dass** der erste Lüfter (6a), der zweite Lüfter (6b) und der Kühlluftkanal (7) derart angeordnet und ausgestaltet sind, dass der erste Lüfter (6a) die Luft im Kühlluftkanal (7) von oben nach unten und der zweite Lüfter (6b) die Luft im Kühlluftkanal (7) von unten nach oben, d.h. im Kühlluftkanal (7) in entgegengesetzter Richtung fördern, derart, dass die vom ersten Lüfter geförderte Luft und die vom zweiten Lüfter geförderte Luft im Kühlluftkanal frontal aufeinander prallen.

2. Kühlgerät nach Anspruch 1, wobei der Verdampfer (8) im Kühlluftkanal (2) angeordnet ist und/oder
sich der Verdampfer (8) sowohl entlang des ersten (2a) als auch des zweiten (2b) Faches mindestens teilweise erstreckt.

3. Kühlgerät nach einem der vorangehenden Ansprüche, wobei das Kühlgerät eine Türe (3) aufweist und sich die horizontale Trennwand (12) bis zur Türe (3) erstreckt, derart, dass keine Luft zwischen der Türe (3) und der horizontalen Trennwand (12) strömt.

4. Kühlgerät nach einem der vorangehenden Ansprüche, wobei der erste Lüfter (6a), der zweite Lüfter (6b) und der Kühlluftkanal (7) derart angeordnet und ausgestaltet sind, dass der erste Lüfter (6a) und der zweite Lüfter (6b) die Luft im Kühlluftkanal (7) in einem zusammenhängenden, insbesondere gerade verlaufenden, insbesondere vertikal verlaufenden, Kanalabschnitt in entgegengesetzter Richtung fördern.

5. Kühlgerät nach einem der vorangehenden Ansprüche, wobei der Kühlluftkanal (7) hinter dem Nutzraum (2) angeordnet ist und im Wesentlichen vertikal verläuft.

6. Kühlgerät nach einem der vorangehenden Ansprüche, wobei der erste Lüfter (6a) und/oder der zweite Lüfter (6b) derart angeordnet sind, dass sie Luft aus dem Nutzraum (2) saugen, und insbesondere
- Luft in den Kühlluftkanal (7) einblasen,
- Luft von vorne nach hinten fördern, und/oder
- als Axial- oder Radiallüfter ausgestaltet sind.

7. Kühlgerät nach einem der vorangehenden Ansprüche, wobei unmittelbar oberhalb des zweiten Lüfters (6b) ein Luftleitelement (13) angeordnet ist und der erste Lüfter (6a) und der zweite Lüfter (6b) derart angeordnet sind, dass die Luft oberhalb des Luftleitelements (13) von hinten nach vorne strömt.

## Claims

1. Refrigerating appliance comprising
- a useful space (2a, 2b) with a first compartment (2a), which is designed as a cooling compartment, and a second compartment (2b), which is designed as a cold storage compartment, wherein the second compartment (2b) is arranged below the first compartment (2a) and the first compartment (2a) and the second compartment (2b) are separated from one another by a horizontal partition wall (12),
- a heat pump with an evaporator (8),
- a cooling air duct (7),
- a first fan (6a) and a second fan (6b) for conveying air in the cooling air duct (7), the first fan (6a) being arranged behind the first compartment (2a) and the second fan (6b) being arranged behind the second compartment (2b), the second fan (6b) being arranged below the horizontal partition wall (12),
**characterised in that** the first fan (6a), the second fan (6b) and the cooling air duct (7) are arranged and designed in such a way that the first fan (6a) directs the air in the cooling air duct (7) from top to bottom and the second fan (6b) directs the air in the cooling air duct (7) from bottom to top, i.e. in the cooling air duct (7) in the opposite direction, in such a way that the air conveyed by the first fan and the air conveyed by the second fan collide head-on in the cooling air duct.

2. Cooling appliance according to claim 1, wherein the evaporator (8) is arranged in the cooling air duct (2) and/or
the evaporator (8) extends at least partially along both the first (2a) and the second (2b) compartment.

3. Cooling appliance according to any of the preceding claims, wherein the cooling appliance comprises a door (3) and the horizontal partition (12) extends up to the door (3) such that no air flows between the door (3) and the horizontal partition (12).

4. Cooling appliance according to one of the preceding claims, wherein the first fan (6a), the second fan (6b) and the cooling air duct (7) are arranged and designed in such a way that the first fan (6a) and the second fan (6b) convey the air in the cooling air duct (7) in a continuous, in particular straight, in particular vertically extending duct section in opposite directions.

5. Cooling appliance according to one of the preceding claims, wherein the cooling air duct (7) is arranged behind the useful space (2) and extends substantially vertically.

6. Cooling appliance according to one of the preceding claims, wherein the first fan (6a) and/or the second fan (6b) are arranged such that they draw air from the usable space (2) and, in particular
- blowing air into the cooling air duct (7),
- convey air from the front to the rear, and/or
- are designed as axial or radial fans.

7. Cooling appliance according to one of the preceding claims, wherein an air guide element (13) is arranged directly above the second fan (6b) and the first fan (6a) and the second fan (6b) are arranged in such a way that the air flows above the air guide element (13) from the rear to the front.

## Revendications

1. Appareil de réfrigération comprenant
- un espace utile (2a, 2b) avec un premier compartiment (2a), qui est conçu comme un compartiment de réfrigération, et un deuxième compartiment (2b), qui est conçu comme un compartiment de stockage froid, le deuxième compartiment (2b) étant disposé en dessous du premier compartiment (2a) et le premier compartiment (2a) et le deuxième compartiment (2b) étant séparés l'un de l'autre par une paroi de séparation horizontale (12),
- une pompe à chaleur avec un évaporateur (8),
- un canal d'air de refroidissement (7),
- un premier ventilateur (6a) et un deuxième ventilateur (6b) pour transporter l'air dans le canal d'air de refroidissement (7), le premier ventilateur (6a) étant disposé derrière le premier compartiment (2a) et le deuxième ventilateur (6b) étant disposé derrière le deuxième compartiment (2b), le deuxième ventilateur (6b) étant disposé en dessous de la paroi de séparation horizontale (12),
**caractérisé en ce que** le premier ventilateur (6a), le deuxième ventilateur (6b) et le canal d'air de refroidissement (7) sont disposés et configurés de telle sorte que le premier ventilateur (6a) transporte l'air dans le canal d'air de refroidissement (7) de haut en bas et le deuxième ventilateur (6b) transporte l'air dans le canal d'air de refroidissement (7) de bas en haut, c'est-à-dire dans le canal d'air de refroidissement (7) dans des directions opposées, de telle sorte que l'air refoulé par le premier ventilateur et l'air refoulé par le deuxième ventilateur entrent en collision frontale dans le canal d'air de refroidissement.

2. Appareil de refroidissement selon la revendication 1, dans lequel l'évaporateur (8) est disposé dans le canal d'air de refroidissement (2) et/ou
l'évaporateur (8) s'étend au moins partiellement le long à la fois du premier (2a) et du deuxième (2b) compartiment.

3. Appareil de réfrigération selon l'une des revendications précédentes, dans lequel l'appareil de réfrigération comprend une porte (3) et la paroi de séparation horizontale (12) s'étend jusqu'à la porte (3), de telle sorte qu'aucun air ne circule entre la porte (3) et la paroi de séparation horizontale (12).

4. Appareil de refroidissement selon l'une des revendications précédentes, dans lequel le premier ventilateur (6a), le deuxième ventilateur (6b) et le canal d'air de refroidissement (7) sont disposés et configurés de telle sorte que le premier ventilateur (6a) et le deuxième ventilateur (6b) transportent l'air dans le canal d'air de refroidissement (7) dans des directions opposées dans une section de canal continue, en particulier droite, en particulier verticale.

5. Appareil de refroidissement selon l'une des revendications précédentes, dans lequel le canal d'air de refroidissement (7) est disposé derrière l'espace utile (2) et s'étend sensiblement verticalement.

6. Appareil de refroidissement selon l'une des revendications précédentes, dans lequel le premier ventilateur (6a) et/ou le deuxième ventilateur (6b) sont disposés de manière à aspirer de l'air hors de l'espace utile (2), et en particulier
- à souffler de l'air dans le canal d'air de refroidissement (7),
- à transporter de l'air de l'avant vers l'arrière, et/ou
- sont conçus comme des ventilateurs axiaux ou radiaux.

7. Appareil de refroidissement selon l'une des revendications précédentes, dans lequel un élément de guidage d'air (13) est disposé directement au-dessus du deuxième ventilateur (6b) et le premier ventilateur (6a) et le deuxième ventilateur (6b) sont disposés de telle sorte que l'air s'écoule au-dessus de l'élément de guidage d'air (13) de l'arrière vers l'avant.
